# FASCICULE DE BREVET EUROPEEN

(11) **EP 0 991 345 B1**
(45) Date de publication et mention de la délivrance du brevet: **11.09.2002**
(21) Numéro de dépôt: 97930565.3
(22) Date de dépôt: 23.06.1997
(51) Int. Cl.: A47C 27/08

(54) **REMBOURRAGE OU SUPPORT A CELLULES EXPANSIBLES**
POLSTERUNG ODER STÜTZE MIT EXPANDIERBAREN ZELLEN
UPHOLSTERY OR SUPPORT WITH EXPANSIBLE CELLS

(43) Date de publication de la demande: 12.04.2000
(73) Titulaire: ROUX, Georges, F-30220 Aigues-Mortes (FR)
(72) Inventeur: ROUX, Georges, F-30220 Aigues-Mortes (FR)
(86) Numéro de dépôt international: FR9701112
(87) Numéro de publication internationale: WO98058571

(56) Documents cités:
- FR-A- 2 736 812

## Description

### SOMMAIRE DE L' INVENTION

La présente invention a pour objet un support pouvant servir de matelas, coussin ou rembourrage constitué de cellules, se présentant sous forme de ballonnets ou cellules gonflés par un fluide, reliés ou non entre elles par la base de manière à former une même entité de volume de fluide dont la nature est définie selon les besoins et contenu dans les différentes cellules, qui sont disposées de façon telle que leur nombre ou densité par unité de surface de support soit la plus faible possible, tout en offrant en position de fonctionnement une surface de support la plus uniforme s'adaptant au modelé du corps supporté, une fois correctement remplies.

Ce support peut être employé à un usage médical tel que les matelas et coussins anti-escarres et rembourrages de protection, notamment tels que les supports dorso-lombaires ou pour produits fragiles.

### ARRIÈRE FOND TECHNOLOGIQUE

Ces types de support sont déjà connus dans leur principe qui est d'épouser au niveau de leur face d'appui ce qu'ils doivent supporter en offrant la même réaction quelque soit le degré d'enfoncement dans le support par le jeu de l' isopression grâce aux cellules inter-communicantes; tel que décrit par JAY sur des coussins dans US 47266624, US 5018790 et US 5369829 où une enveloppe constituée de feuilles assemblées sur un même plan et surdimensionnée, contenant du gel, est posée sur une assise en forme de plus faible dimension, cette enveloppe comprend des compartiments longitudinaux et transversaux communiquant entre eux de façon à ce que lors de l'assise il y ait isopression du fluide contenu dans chaque compartiment délimité, l'aspect de cette enveloppe en place correspond à des boudins longitudinaux et transversaux surélevés par rapport à l'élévation moyenne du plan de joint de cette enveloppe, avec pour défauts la présence de plicatures nombreuses qui gêneraient la circulation sanguine cutanée.

On connaît le lit décrit par HINSDALE dans US 945234 dont le matelas présente des ballonnets de section ronde disposés en quinconce de façon à ce que la partie supérieure de ces ballonets soit portante et offrant la pression la plus uniforme sur toute la face de support. Les ballonnets sont gonflés d'air statique, à circulation éventuelle, et communiquent tous entres eux par leur base grâce à un réseau de tuyauteries de manière à former une seule entité aérienne de façon à ce que la pression d'air contenu soit identique dans tous les ballonets.

Dans WO 96/08185, Ottiger décrit la régulation de pression dans un matelas à air grâce à la présence d' une chambre de compensation. Dans EP 0651 959A1, Tödter décrit un support à cellules en soufflet. Dans EP 0606 162A2, Kawasaki décrit un support à cellules de section carrée non expansibles situées de part et d' autre (en haut et en bas ) du plan de joint, le support comportant des entretoises à l' intersection des rangées. Iskra dans US 5487197 décrit un support régulé à cellules aériennes en longueur non expansibles. Dans WO 96/19997, Holdredge décrit un support avec turbine comportant notamment des sacs aériens non expansibles, Caldwell dans WO 93/24089, Johnson dans WO 94/19998 (US 5373595) et Evans dans WO 95/15706 décrivent des supports régulés à chambre aériennes allongées. Dans EP 0566 507A1, Beaud décrit un support avec des éléments gonflables formés de deux feuilles, caractérisés par une paroi interne sur le plan de joint des deux feuilles. Dans JP 07000257. Yamamoto Giichi décrit un coussin antivibratoire à cellules pour conducteurs de véhicules. Dans JP 04030814 et JP 04030813, Sagami Masaharu décrit le fonctionnement de matelas à cellules aériennes.

Dans JP 03039105, Hiochi Toshimichi décrit la régulation d' un fluide (air ou eau) dans un support. L' inconvénient de supports à régulation ou assistance dynamique est d' être onéreux, sans rejeter l'usage éventuel de supports assistés; la présente invention permet de faire fonctionner le support sans assistance comme dans certains supports cités, notamment de HINSDALE, GRAEBE, BENGUIGUI ou VIESTURS. De plus certains supports médicaux on l' inconvénient de favoriser l' effet de hamac qui entraîne le cisaillement de la peau et une mauvaise vascularisation; par exemple pour le matelas de Hinsdale dans le cas d' un usage anti-escarres cet effet néfaste serait supprimé en enlevant la toile supérieure ou en la remplaçant par un tissus très extensible de type « jersey ».

Le brevet GB 1341325 décrit un matelas sensiblement identique dans son principe, gonflé d'air avec une turbine ainsi que DOUGLAS le décrit aussi dans US 4279044.

Dans JP 05084123, Ichida Michiyasu décrit un système de régulation dans un matelas à cellules tronconiques.

Une amélioration de tels supports est composée de ballonnets ou de cellules coniques et décrits par GRAEBE dans US3605145 avec des canaux de communication dans la base des cellules définis par l'assemblage de deux feuilles. Puis GRAEBE décrit par la suite des cellules dont la section transversale est en forme d'étoile qui permettent l'expansion de la paroi des ballonnets gonflés de fluide au-delà et par rapport à la position et au volume qu'ils occupent dégonflés au repos. On peut ainsi disposer ces ballonnets ou cellules sur leur base en rangées transversales ou longitudinales tout en ayant après remplissage ou gonflage une surface portante uniforme, ce qui ne serait pas le cas avec des ballonnets tels que décrits par HINSDALE dans US 945234 si ils étaient disposés en rangées longitudinales et transversales. L'invention de GRAEBE sur l'expansion des cellules a fait l'objet en 1975 et 1977 des brevets US3870450 et US4005236 divisionnaire, où il décrit le moule de fabrication d'un support et ce support identique au précédent, du brevet US 3605145, dans son principe qui est caractérisé par le fait que les cellules s' expansent et communiquent entres elles par la base dans des canaux définis par l'assemblage de deux feuilles, l'une supérieure en forme l'autre inférieure plane, tout comme il décrit un coussin dans le patent design Américain D355558. Les cellules dégonflées au repos pouvant être contenues dans une enveloppe virtuelle de section ronde carrée rectangulaire, uniforme ou non de haut en bas de la cellule avec ou sans piet (US 3605145 et US 3870450), tel que relevé aussi par EVANS dans US 4864671, le fluide de gonflage étant indifférent. Le système de communication entres cellules a été décrit aussi par VIESTURS avec un liquide dans US 4422194, sur un support à cellules de section carrée, composé éventuellement de feuilles en forme situées de part et d' autre du plan de joint. SEBAG et BENGUIGUI dans US 5553220 (EP 0721755A1) décrivent une variante de cellule à quatre branches ou ailes à parois parallèles, les dépressions latérales de cellules contiguës se faisant face, ils reprennent la grille de répartition de FR 2707873.

ROUSCHAL dans DE-U-9410601 décrit des cellules, mais principalement un système de communication entre cellules fondé sur le collage, de la feuille supérieure en forme et inférieure plane, exclusivement sur le pourtour du support.

GRAEBE a aussi décrit dans US 4541136 une forme de cellule simple avec seulement quatre branches comme une demie vessie, de ballon de football en cuir dégonflée, dont la section transversale se présente sous forme de croix ; les quatre branches de l'étoile, ou croix, de GRAEBE se terminant aux quatre coins d'un carré. Dans l' art antérieur les parois ou faces au nombre de deux des ailes de mandrin et par conséquent des ailes des cellules sont sensiblement proches et parallèles : US 4 005 236 (col 3 , ligne 13: radially directed ribs) et US 4 541 136 (claim 2 : pair of closely spaced side walls). EVANS dans US 4864671 appelle ces ailes « ridges » et utilise le terme « folds » pour les murs latéraux de la cellule où GRAEBE dans US 4541136 utilise « depressed side walls ». De plus dans US 4005603 et US 5052068, Graebe décrit de façon large des formes de cellules de différentes sections dont il ressort que les formes des ailes, plus ou moins nombreuses, des cellules ne sont pas décrites si ce n' est par leur disposition radiaire dans US 4005236 et à deux parois ou faces parallèles dans US 4541136 comme indiqué précedement : tel que nous le verrons dans la description de la présente invention la différence et l' avantage conféré par celle ci se démontre aussi par comparaison des formes des formes des ailes de l' art antérieur à deux faces et la forme des ailes résultant de l' invention. Cette forme simple, en dehors de ses caractéristiques mécaniques supposées différentes des cellules à plusieurs branches ou ailes décrites précédemment par GRAEBE, permet essentiellement une fabrication facilitée des mandrins mâles pour les cellules, par moulage entre deux coquilles éventuellement, le plan de joint des deux coquilles passant par l'axe sagittal de la cellule le principe du moulage à deux coquilles pouvant être appliqué à tout autre produit que l'aluminium, chaque coquille de préférence métallique moulant une branche complète ou aile de mandrin et une face des deux branches adjacentes, contiguës, tout comme pour la cellule décrite dans US 5553220 et dans ce cas le « plan de joint » des deux coquilles du moule n' est pas plan mais adopte une forme de « Z » évitant ainsi un moulage au sable des mandrins souvent en aluminium, nécessaire à la production de supports tels que les coussins; cette forme en croix à quatre branches est la seule qui permette de réaliser d' une seule pièce le mandrin mâle de trempage avec deux coquilles rigides, au lieu de quatre, en effet pour une cellule à trois branches il faut trois coquilles et à cinq branches il faut cinq coquilles; le moulage au sable des mandrins en aluminium est peu onéreux, mais l' état de surface est rugueux; certains moulages à moule perdu sont parfaits mais onéreux; la fabrication des mandrins de cellule par usinage est très onéreuse: le moulage d' un mandrin de cellule complet: sommet, corps, pied peut se faire dans des moules en élastomère souple d' une seule pièce; on peut aussi réaliser l'extrusion du corps et l' assembler avec le sommet et le pied . La communication des cellules entres elles reprenant la description qui est dans le domaine public. Sur le même principe d' isopression GRAEBE a déposé le brevet US4698864, la demande WO 94/10881, le brevet US 5163196 et le brevet US 5502855, GRAEBE dans US 5369828 décrit des cellules de forme pyramidale non expansibles, ainsi que dans US 5551107 et US 5561875; mais aussi dans WO 93/16622 décrivant un coussin à cellules avec une assise en forme, dans WO 96/12426 ou les cellules sont obtenues par thermoformage et dans WO 96/14004 avec une assise modulable, Graebe ayant à l' origine décrit un support à cellules carrées dans US 5152023. Graebe dans le même esprit que JAY, précédemment cité pour trois brevets parmi ses nombreux autres, a décrit des coussins à cellules intercommunicantes et/ou leur assise dans US 4953913, la demande PCT/US/9310626 publiée le 26 mai 1994 (base en mousse gonflée d' eau), dans D342411 et D367199. EVANS dans US 4864671 décrit des cellules en forme de sapin de noël expansibles comme un accordéon de section carrée. Dans WO 96/33686, BOSSHARD décrit un support à cellules gonflées d' un fluide muni d' un système de sécurité par détection de pression. Un autre coussin sur le principe de l' isopression connu quelques temps, est commercialisé sous le nom « DOMINO » par CHINESPORT à UDINE en Italie, dans la gamme de leurs supports « antidecubito », il se présente avec des cellules qui sont composées de quatre cylindres, demi-sphériques en extrémité supérieure à la face d'appui et solidaires longitudinalement quatre par quatre pour former une cellule non-expansible et qui selon la documentation évite le mal de mer en limitant le déplacement latéral des cellules.

Dans la demande PCT/DK93/00069 publiée le 2 septembre 1993, RASMUSSEN décrit un élément d' emballage en fibre végétale qui semble avoir l' avantage d' être peu onéreux, mais non réutilisable. Dans WO 93/00845, COLVIN décrit une structure composite d' amortissement comprenant des cellules pneumatiques tronconiques ou polygonales qui a l' avantage d' être réutilisable.

Dans US 5243722, GUSAKOV décrit un assemblage de cellules gonflées de fluide présentant une symétrie par rapport au plan de joint médian.

Ces divers supports présentent les inconvénients respectifs majeurs suivants: soit l'impossibilité d'expansion des cellules au delà du volume qu'elles occupent lorsqu' elles sont dégonflées, ce qui nécessite une disposition en quinconce, soit laisse des espaces libres pour des alignements longitudinaux et transversaux des cellules non expansibles ou bien à une expansion limitée par le périmètre de la cellule dans les supports de GRAEBE et avec une expansion encore plus limitée au niveau des angles avec les cellules à quatre branches se terminant au niveau des quatre angles d'un carré, soit une relative complexité de décrire des cellules mal définies.

Enfin ROUX dans la demande Française FR-A-2 736 812 a une description des cellules d'un support à cellules intercommunicantes qui présente l' inconvénient majeur de ne rien définir pour les cellules à nombreuses ailes et surtout les cellules de petite dimension jusqu' à trois ou quatre centimètres de section ce qui est génant compte tenu de ce que tous les angles vifs tel qu' évoqué dans la présente description plus avant sont pour des nécéssités pratiques arrondis. Par ailleurs le principe de l' actuelle invention permet de décrire ses avantages et différences par rapport à des cellules ayant de ailes à parois parallèles et des cellules de formes hors du commun, non définies par Graebe dans US 4005236 et US 5052068 tel que nous l' évoquerons dans la description à suivre.

Il est à noter que Graebe dans US 4005236 et US 5052068 a décrit des formes de cellules à plusieurs ailes hors du commun et non définies en dehors notament de ce qui résulte de son invention décrite dans US 4541136 et redécrite pour partie dans US 5052068; Roux dans sa demande FR-A-2 736 812 a décrit les unes après les autres différentes formes, sans pouvoir définir tel que dans la présente invention de manière globale les avantages et les différences irréfutables par rapport à l' art antérieur.

La présente invention se propose d'apporter des solutions permettant de remédier aux inconvénients des procédés connus antérieurement.

En conséquence cette invention a pour objet la conception de matelas, coussins, rembourrages a usage médical, emballage réutilisable de produits fragiles, système et support antivibratoire à cellules expansibles composé notamment d' une feuille supérieure, en général souple, en forme comprenant des cellules expansibles, intercommunicantes ou non, capables d' expansion lors de leur remplissage par un fluide, une cellule au repos vue en coupe transversale au niveau du corps est délimitée par au moins deux périmètres intérieur et extérieur en partie virtuels, concentriques inscrits sur des enveloppes de forme indifférente: carrée, pentagonale, octogonale, circulaire, irrégulière; où les fentes, failles ou crevasses consistent essentiellement en parois: plus ou moins sensiblement proches, parallèles ou non, avec dépouille ou contre dépouille; droites, concaves, convexes ou brisées; raccordant le périmètre extérieur au périmètre intérieur pour l' exemple l' adoption principalement d' une ligne brisée pour joindre la périphérie à la zone centrale du ballonet ou cellule conférant un avantage certain caractérisé en ce que la portion de paroi de la cellule rejoignant deux points situés chacun sur un des périmètres peut être strictement en ligne droite sous condition.

### DESCRIPTION DE L' INVENTION :

Un rembourrage ou support selon l'invention est défini dans les revendications 1 et 16, d' autre caractéristiques et avantages de la présente invention ressortiront de la description faite ci après, ainsi qu 'aux dessins annexés qui en illustrent les exemples de réalisation dépourvus de tout caractère limitatif. Pour plus de facilité nous considérerons que les traits des dessins des figures en section correspondent à la matière constitutive de la cellule; afin de tenir compte des descriptions connues de l' art antérieur, les espaces contenus et délimités par ces traits peuvent correspondre à des mandrins ou moules mâles, les espaces hors des limites des traits de dessins peuvent correspondre à des moules femelles. Les traits en pointillé ainsi que les points marquant la section des axes longitudinaux ne sont pas constitutifs de matière et servent à montrer les limites des enveloppes en partie virtuelles des cellules vues en coupe transversale le plus souvent dans la description au niveau du corps de la cellule ou à positionner la cellule ou ses éléments par rapport à son axe longitudinal. Lorsque dans la description sera évoquée une cellule au repos, cela veut dire qu' elle a la position et forme qu' elle occupe lorsqu' elle est en position sur le moule avant démoulage; la cellule pouvant donc être au repos lorsque le support est assemblé: la cellule au repos d' un support assemblé est considérée comme remplie d' un fluide dont le volume est égal au volume du mandrin mâle servant à sa fabrication et non soumise à des contraintes mécaniques extérieures, hors la pression atmosphérique :
- La figure 1 est une vue 3/4 plongeante d' une feuille supérieure constituée de cellules expansées sensiblement identiques, telles celles des figures 6.7.9.10.11.
- figure 2: section vue en coupe transversale des parois du corps d'une cellule au repos en étoile à huit branches.
- figure 3: section vue en coupe transversale des parois du corps d'une cellule au repos à enveloppe extérieure sensiblement circulaire et semi octogonale, huit crevasses de formes différentes à distribution aléatoire comportant au minimum autant de méplats sur le périmètre extérieur que de crevasses.
- figure 4a: section vue en coupe transversale des parois du corps d'une cellule au repos à quatre branches se terminant aux quatre coins d' un carré selon principalement l'art antérieur.
- figure 4b: vue en détail d' une aile de cellule expansible selon l' art antérieur et l' actuelle invention.
- figure 5: section vue en coupe transversale des parois du corps d'une cellule au repos à enveloppe extérieure sensiblement carrée comprenant quatre crevasses sur les quatre faces latérales de ce carré comportant au minimum autant de méplats sur le périmètre extérieur que de crevasses.
- figure 6: section vue en coupe transversale des parois du corps d'une cellule au repos à enveloppe extérieure sensiblement carrée comprenant quatre crevasses sur les diagonales de ce carré comportant au minimum autant de méplats sur le périmètre extérieur que de crevasses.
- figure 7: section vue en coupe transversale des parois du corps d'une cellule au repos à enveloppe extérieure sensiblement carrée comprenant quatre crevasses sur les diagonales de ce carré, les crevasses ayant des parois non parallèles,plus larges à l'extrémité distale de la cellule ou dépouille comportant au minimum autant de méplats sur le périmètre extérieur que de crevasses.
- figure 8: section vue en coupe transversale des parois du corps d'une cellule au repos à enveloppe extérieure sensiblement octogonale comprenant huit crevasses sur les huit faces latérales de cet octogone et deux périmètres concentriques intérieurs comportant au minimum autant de méplats sur le périmètre extérieur que de crevasses.
- figure 9: section vue en coupe transversale des parois du corps d'une cellule au repos à enveloppe extérieure sensiblement circulaire comprenant quatre crevasses comportant au minimum autant de méplats sur le périmètre extérieur que de crevasses.
- figure 10: section vue en coupe transversale des parois du corps d'une cellule au repos à enveloppe extérieure sensiblement: carrée comprenant quatre crevasses sur les diagonales de ce carré, les crevasses ayant des parois non parallèles, plus larges à l' extrémité proximale du centre de la cellule ou contre dépouille comportant au minimum autant de méplats sur le périmètre extérieur que de crevasses.
- figure 11: section vue en coupe transversale des parois du corps d'une cellule au repos à enveloppe extérieure sensiblement circulaire comprenant quatre crevasses avec dépouille comportant au minimum autant de méplats sur le périmètre extérieur que de crevasses.
- figure 12: section vue en coupe transversale des parois du corps d'une cellule au repos en forme d' étoile à cinq branches se terminant aux cinq coins d' un pentagone.
- figure 13: section vue en coupe transversale des parois du corps d'une cellule au repos à enveloppe extérieure sensiblement pentagonale comprenant cinq crevasses sur les cinq faces latérales de ce pentagone comportant au minimum autant de méplats sur le périmètre extérieur que de crevasses.
- figure 14: section vue en coupe transversale des parois du corps d'une cellule au repos à enveloppe extérieure sensiblement pentagonale comprenant cinq crevasses sur les cinq faces latérales de ce pentagone, trois faces ayant une forme d' arc continu sur trois sections comprises entre quatre crevasses, les deux autres étant planes comportant au minimum autant de méplats sur le périmètre extérieur que de crevasses.
- figure 15a: section vue en coupe transversale des parois du corps d'une cellule au repos à enveloppe extérieure sensiblement carrée comprenant cinq crevasses dont deux sur deux demi diagonales de ce carré aux extrémités de la même face, une crevasse sur le milieu de la face latérale opposée à celle comprise entre les deux crevasses disposées sur les demi diagonales les deux dernières crevasses étant disposées sur l' enveloppe extérieure sensiblement au deux tiers sur les deux dernières faces, entre les trois premières comportant au minimum autant de méplats sur le périmètre extérieur que de crevasses.
- figure 15b: vue en détail d' une aile de cellule possédant au minimum trois faces.
- figure 16: section vue en coupe transversale des parois du corps d'une cellule au repos à enveloppe extérieure sensiblement pentagonale comprenant dix crevasses dont cinq crevasses sur les 5 faces latérales de ce pentagone, les cinq autres aux cinq sommets de ce pentagone et deux périmètres concentriques intérieurs comportant au minimum autant de méplats sur le périmètre extérieur que de crevasses.
- figure 17: section vue en coupe transversale des parois du corps d'une cellule au repos à enveloppe extérieure sensiblement circulaire comprenant cinq crevasses comportant au minimum autant de méplats sur le périmètre extérieur que de crevasses.
- figure 18: vue 3/4 plongeante d' un support composé d' une feuille supérieure constituée de cellules expansées sensiblement identiques, telles celles des figures 6.7.9.10.11 et assemblée à une feuille inférieure
- figure 19: section vue en coupe transversale des parois du corps d'une cellule au repos à enveloppe extérieure sensiblement carrée comprenant cinq crevassés dont deux sur deux demi diagonales de ce carré aux extrémités de la même face, une crevasse sur le milieu de la face latérale opposée à celle comprise entre les deux crevasses disposées sur les demi diagonales, les deux dernières crevasses étant disposées sur l' enveloppe extérieure sensiblement au deux tiers, sur les deux dernières faces, entre les trois premières; ces deux crevasses étant chacune composée d' une face concave et d'une face convexe; comportant au minimum autant de méplats sur le périmètre extérieur que de crevasses.
- figure 20: section vue en coupe transversale des parois du corps d'une cellule au repos à quatre branches se terminant aux quatre coins d' un carré selon l' art antérieur dont les ailes sont les plus fines possible, sans méplat sur la périphérie de la cellule.
- figure 21: section vue en coupe transversale des parois du corps d'une cellule au repos à enveloppe extérieure sensiblement carrée comprenant quatre crevasses sur les quatre faces latérales de ce carré dont les crevasses sont les plus étroites possible; comportant au minimum autant de méplats sur le périmètre extérieur que de crevasses.

Cette invention a pour objet la conception de matelas, coussin, rembourrage à usage médical, emballage réutilisable de produits fragiles, système et support antivibratoire.

On réalise un support ou rembourrage composé notamment d' une feuille supérieure 1, en général, souple, en forme comprenant des cellules 3 expansibles, qui peuvent être inter communicantes capables d' expansion lors de leur remplissage par un fluide tel qu'une cellule au repos vue en coupe transversale au niveau du corps est délimitée par au moins deux périmètres intérieur 6 et extérieur 7 en partie virtuels, concentriques inscrits sur des enveloppes de forme indifférente: carrée 16 pentagonale 19, octogonale 17, circulaire 18, irrégulière 15 et 20; où les faces, failles ou crevasses consistent essentiellement en parois, plus ou moins sensiblement proches, parallèles 4 ou non avec dépouille 8 ou contre dépouille 9; droites 21, concaves 10, convexes 11 ou brisées 12a et 12b; raccordant le périmètre extérieur 7 au périmètre intérieur 6, l' adoption à titre d' exemple non limitatif de forme principalement d'une ligne brisée 14 pour joindre un point 22 de la périphérie 7 à un point 23 de la zone centrale 6 plus ou moins proche de l' axe 24 du ballonet ou cellule (fig.3//fig.2//fig.1//fig.4a//fig.12) conférant un avantage certain: caractérisé en ce que la portion de paroi de la cellule rejoignant deux points situés chacun sur un des périmètres concentriques 6 et 7 peut être strictement en ligne droite lors de son trajet centripète, si entre deux autres points 28 à l' entrée ou sortie distale ou ouverture des crevasses fentes ou failles 4 successives situés sur le périmètre extérieur 7 le trajet suivi emprunte au moins sur une certaine longueur un aspect strictement de ligne droite ou méplat 29; un des deux derniers points 28 étant le même que le premier situé sur le périmètre extérieur 7 à la jonction, sortie ou ouverture d' une crevasse; tous les points constitutifs de ce méplat 29 étant plus éloignés ou distaux par rapport au centre 24 axe de symétrie ou non, plan de symétrie passant par le centre 24 de la cellule que les autres points, hors du méplat 29, constitutifs de l' enveloppe 7 sur son trajet entre deux points 28 situés à la jonction des crevasses 4 successives.

On voit (fig.1) une feuille supérieure 1 en forme, composée de cellules 3 gonflées; l' intérêt d' avoir les cellules solidaires les unes des autres par la feuille 1 est essentiellement dû aux gains de tous ordres dans le processus de fabrication; la feuille 1 étant assemblée avec la feuille 2 (fig. 18), il se peut néanmoins que parfois une cellule individuelle ou un groupe de cellules inter communicantes isolées, issue ou issues d' une feuille 1, peut ou peuvent être assemblées sur la feuille 2 indépendamment du reste du support.

Le périmètre de la cellule gonflée étant égal à la somme des longueurs apparentes de l'extérieur sur les faces des enveloppes concentriques plus les longueurs répétées autant de fois des parois des crevasses reliant ces enveloppes concentriques. La forme des cellules telles que décrites dans la présente invention se caractérise par le fait qu' a la différence des cellules connues dans l' art antérieur et qui comportent des branches en ligne droite (fig. 4a) les cellules objet de la présente invention possèdent des parois dont les faces sont plus étendues en surface (fig. 15b) (fig.4b) et qui laissent apparaître des fentes, failles ou crevasses ainsi que des dépressions dans le cas d' amélioration de cellules ayant de parois parallèles (fig 4b). Comme décrit dans l'art antérieur une cellule 3 (fig. 1 et fig. 18) comporte de haut en bas le long de l' axe longitudinal 24: un sommet 25 en forme de dôme ou de coupoles lorsque la cellule est remplie de fluide et lorsque la cellule est au repos les parois sur l'enveloppe extérieure rejoignent en général doucement le point central de ce sommet situé de préférence sur l'axe longitudinal; un corps 26 objet de l' invention; un pied 27 de forme indifférente, uniforme ou non avec le corps au repos, de plus ou moins grande taille en hauteur et largeur. Le fond des crevasses et dépressions d' une cellule au repos rejoignant en général doucement la paroi extérieure 7 au dessus du plan de joint des feuilles 1 et 2 de façon à pouvoir aussi permettre l' expansion des crevasses à ce niveau.

Les crevasses ont de préférence des parois plus ou moins sensiblement proches, parallèles ou sensiblement 4, concaves 10, convexes 11, brisées 12a et 12b; les parois de crevasses n' ont pas forcément de symétrie par rapport au plan sagittal de la crevasse (fig. 3) et ne sont pas forcément radiaires (fig. 19). Les ailes ou branches de la cellule sont comprises et définies entre deux crevasses contiguës et successives ou des dépressions, les ailes ont de préférence une forme de triangle au minimum en général, mais aussi de quadrilatère (fig. 5) (fig 4b) ou autre, à sommet intérieur.

Par comparaison avec les produits connus de l'art antérieur, où le premier (fig. 2) est décrit comme une étoile formée de huit branches 5 accolées à un élément central virtuel 6 et contenue dans une enveloppe extérieure 7 et le second (fig. 4a) comme une étoile à quatre branches se terminant aux quatre coins d' une enveloppe carrée, on voit que de l'extrémité distale des branches à la partie proximale les parois des branches 5 sont en ligne droite 13. L'avantage par comparaison de la présente invention tient au remplacement de ces parois droites (fig.2; fig.4a; fig.12, la droite étant le plus court chemin d'un point à un autre, par un méplat en 29 (fig 4b) ou par des parois de la cellule plus longues par exemple en ligne brisée 14 entre les points 22 et 23 situés chacun sur un des périmètre concentriques 7 et 6, portions de parois de la cellule qui suivent dans leur trajet centripète le trajet de l' enveloppe extérieure et laissent apparaître (fig.17,14,11,9,3) dans leur trajet distal sur au moins une partie de l'enveloppe extérieure 7 entre deux points 28 un méplat 29 (fig4b) méplat qui selon le meilleur mode de réalisation a une longueur de un quart à trois quarts environ de la distance en ligne droite entre deux points 28 à la jonction entre l' enveloppe extérieure 7 et la sortie distale ou ouverture de deux crevasses successives 4 et dans leur trajet proximal des fentes ou crevasses 4 entre deux parties contiguës de parois proximales des dites portions de parois, crevasses 4 à parois plus ou moins sensiblement proches dont le plan sagittal est ici radiaire dans le trajet de ces lignes brisées 14 à proximité du centre 24 appelé trajet proximal; le plan sagittal d' une crevasse est le plan situé à mi chemin des parois opposées d' une crevasse, en général comme nous le verrons plus loin ce plan n'est pas nécessairement radiaire. On voit que selon l'invention le gain de périmètre de la cellule gonflée de fluide est sensiblement de 3 % à 25 % en pratique, et jusqu' à 40 % en theorie tel que nous le démontrerons plus loin, dans le cas d'une cellule présentant une section à quatre crevasses sur les faces latérales (fig.5) possédant des ailes à plusieurs faces par rapport à une cellule en forme de croix (fig. 4a) possédant des ailes à deux faces tout comme une étoile à huit branches (fig.2) a un périmètre inférieur à une cellule avec huit crevasses (fig.3).La démarche est identique entre une étoile à cinq branches (fig.12) par rapport à un pentagone à cinq crevasses (fig.13). Toutefois des cellules à huit branches (fig2)à cinq branches (fig12) et à quatre branches (fig4a) qui ont toutes des ailes à parois parallèles ont selon l'invention un gain de périmètre en appliquant le principe du méplat 29 sur la troisième face au niveau de l'enveloppe périphérique 7 comme indiqué sur la figure (4b) tel que nous le verrons plus avant. En théorie considérant que les figures (20) et (21), représentent la section de corps de cellules inscrits dans des enveloppes carrées de même dimension, sont des exemples poussés à l' extrême des représentations des figures (4a) et (5) respectivement où les ailes sont les plus fines possible et les crevasses les plus étroites ; sachant que « d » est la longueur de la demi diagonale du carré: dans le cas d' une cellule répondant aux critères de la figure (20) le périmètre de la cellule serait huit fois « d »; dans le cas de la cellule répondant aux critères de la figure (21) le périmètre serait égal à seize fois « d » que divise racine carrée de deux, si racine carrée de deux est sensiblement égal à la fraction sept cinquième, le périmètre théorique de la cellule (fig.21) serait approximativement de onze fois et demie « d ». En conséquence le périmètre théorique de la cellule de la figure (21) est supérieur d' environ 40 % à celui de la cellule de la figure (20) plus simplement en comparant les ailes ou branches (fig. 4a) de l'art antérieur et celles (fig. 15b) selon l'invention, le supplément de longueur selon l'invention est sensiblement la différence entre les longueur de la face extérieure (fig. 15b et 4a) et l' épaisseur de l' aile de l'art antérieur (fig. 4b et 4a) De plus l'avantage conféré à la présente invention par la présence d'un méplat 29 entre deux points 28 tels que définis précèdement (fig.4b), appliqué par exemple à la cellule décrite par Graebe (fig 4a) à parois parallèles dans US 4541136 même si il est minime dans la pratique est indéniable sur le plan théorique.

Graebe tout d' abord dans ses premiers brevets puis dans US 4541136, suivi par Benguigui dans US 5553220 on décrit des cellules dont les ailes ont des parois parallèles et aussi des dépressions notament latérales dans le cas de cellules à quatre branches; ayant toutes, tant pour Graebe que pour Benguigui un axe de symétrie et au moins deux plans de symétrie, la cellule décrite dans US 4541136 (Fig4a) ayant elle quatre plans de symétrie. Dans tous ces cas les ailes à parois parallèles induisent des dépressions qui elles ne peuvent jamais avoir de parois parallèles, alors que déja dans la demande Fr 95/08972 la disposition des ailes et des crevasses permet que les parois d' une même crevasse puissent être parallèles pour toutes les crevasses de la cellules, de plus selon l' invention des cellules peuvent avoir toutes les ailes à parois parallèles, chaque aile pouvant être entourée de deux crevasses à parois parallèles, par exemple toutes les ailes de la cellule si elles sont disposées comme deux peignes dos à dos, les dents du peigne représentant les ailes, peuvent être à parois parallèles et entourées de crevasses à parois parallèles. Toutefois dans le cas de cellules comportant de très nombreuses ailes ou de dimension réduite de l'ordre de dix à quarante millimètres de section environ, pour des raisons pratiques d' efficacité du rembourrage ou support en éliminant des nervures longitudinales dues aux angles vifs dans la feuille souple 1 de la cellule 3, le besoin pratique d' arrondir, avec un rayon de courbure de deux à cinq millimètres parfois un mm selon le procédé de fabrication et la matière constitutive de la cellule, tous les angles vifs notamment saillants au niveau du périmètre extérieur 7 nécessite de préciser la différence et l' avantage de la présente invention. Selon l' invention l' espace compris entre deux points 28 de deux crevasses 4 successives sur le périmètre extérieur 7 doit impérativement comporter un méplat 29 (fig 4b) (fig3,5,6,7,8, 9,10,11,12,13,14,15,16,17,19,21). A titre d' exemple pour la figure (4b) quel' on considère le méplat 29 comme tangente ou comme corde par rapport à la limite extérieure de l'art antérieur entre deux points 28 ne pose aucun problème dans le cadre de la présente invention puisque quelque puisse être la forme d' une cellule on ne peut tenir compte que de ses dimensions réelles de départ soit les dimensions et volume cellule vide au repos, il apparait que pour une dimension hors tout d' une cellule donnée selon l'art antérieur et les dimensions hors tout selon l' invention c' est selon cette derniere invention que le volume contenu dans une cellule au repos est le plus important et que le périmètre de la cellule est le plus grand selon l' invention tous les points constitutifs d' un méplat 29 sur le trajet de l' enveloppe extérieure 7 entre deux points 28 à la jonction de deux crevasses successives 4 sont plus éloignés du centre 24 que les autres points de l' enveloppe entre les points 28 non constitutifs d' une ligne droite ou méplat29.

La réalisation de l'invention permet de voir lors de l'expansion d' une cellule au delà de sa position de repos et donc par l'augmentation du périmètre de la cellule d'obtenir une diminution de la densité de cellules par unité de surface du support tout en conservant une efficacité optimale, en conséquence comme avantages un gain de matière, d'énergie tel que pour le séchage, polymérisation, vulcanisation, par une meilleure aération pour le séchage de la feuille supérieure obtenue généralement et par exemple par trempage des mandrins ou moules mâles dans un bain de matière: latex, polyvynile-chlorure ou autre, qui va les enduire de manière uniforme, ce qui peut être un gain très important surtout lorsque les cellules de supports tels que des matelas ont des hauteurs de 10 à 40 centimètres et en conséquence : de temps pour la production de la feuille supérieure et en général de tous ces avantages, plus, pour l'assemblage de la feuille supérieure en forme et de la feuille inférieure pour obtenir le produit fini, par l' existence de plans de joint de surface plus importante, due à l' espacement plus large des cellules de deux rangées contiguës grâce à l' invention et par conséquent un meilleur assemblage de la feuille 1 et 2 sachant que l' assemblage du rembourrage ou support peut n' être éffectué qu' à la périphérie rembourrage ou support. Selon un exemple préféré de réalisation, on voit (figure 18) un support constitué d'une feuille supérieure 1 où sont disposées les cellules 3 et une feuille inférieure 2, la base plane (fig.1) ou en forme (fig.18) (pour être éventuellement posé elle même sur une assise en forme en mousse semi rigide de polyuréthanne par exemple) est constituée de l' assemblage des feuilles 1 et 2; on peut aussi comme dans certains cas de l' art antérieur réaliser des supports composés de deux feuilles en forme 1, la première conservant la position supérieure (fig.1) et la seconde étant renversée de façon à ce que les sommets 25 de ses cellules soient tête en bas et pieds 27 en haut, le tout présentant une symétrie par rapport au plan de joint; on peut aussi selon le support supprimer des cellules de la feuille en forme 1 de façon à laisser un espace vide entre les cellules restantes ou toute autre combinaison exploitable de hauteur de cellule. Le système de communication entre les cellules ou le système de régulation étant indifférent et connu de l' art antérieur.

Selon les exemples préférés du meilleur mode de réalisation tous les angles vifs saillants et entrants sur les cellules et donc les formes des moules servant à leur fabrication seront abattus ou arrondis tel que décrit précédemment.

Les parois des crevasses peuvent de préférence être parallèles 4, avec dépouille 8, avec contre-dépouille 9 en ligne droite 21, concaves 10, convexes 11, ou encore brisées 12a et 12b. La distribution des crevasses entre les périmètres concentriques, au nombre minimal de deux, peut être aléatoire; c' est à dire qu' une crevasse à parois en forme de ligne brisée peut être contiguë d' une crevasse à parois parallèles.

Selon le meilleur mode de réalisation l' enveloppe virtuelle extérieure 7 en dehors des formes de section irrégulière aura par ordre de préférence une section carrée 16 circulaire 18, pentagonale 19, octogonale 17 et selon la libre utilisation du produit en pratique.

Le nombre de crevasses est limité par leur largeur au niveau du périmètre concentrique intérieur, par l'épaisseur des ailes à ce niveau et par la longueur du périmètre concentrique intérieur, ainsi que par l' épaisseur du matériaux constitutif de la cellule de ses qualités mécaniques et ses caractéristiques de mise en oeuvre. Plus le nombre de crevasses est important, plus cela permet de répondre à l' objectif de diminution de densité de cellules par unité de surface du support, toutefois pour des questions de réalisation et de fabrication des supports ou rembourrages à usage médical nous pouvons limiter le nombre de crevasses tel que décrit plus loin. Dans le cas extrême où une cellule aurait de très nombreuse ailes, la différence entre l' art antérieur et l' invention se démontre de la façon qui suit.

Selon l' invention la forme schématique d' une aile de mandrin mâle servant à la fabrication des cellules par trempage par exemple, et par conséquent cette aile de cellule au repos est la partie comprise entre deux crevasses successives ou contiguës, est souvent représentée par un triangle (fig.3) (fig. 6) (fig. 7) (fig.9) (fig.10) (fig. 11) (fig.15a) (fig.17) un'quadrilatère (fig. 4b) (fig. 5) ou une forme au moins sensiblement triangulaire dont le sommet se trouve du côté de l' enveloppe intérieure et la base du côté de l'enveloppe extérieure. Nous disons que selon l' invention une aile de cellule au repos comporte au moins trois faces dont deux faces au moins issues chacune des parois de deux crevasses successives et une face au moins suivant le trajet de l' enveloppe extérieure, cette troisième face comporte au moins un méplat 29 sur une partie de son trajet le long de l' enveloppe extérieure 7.

Les cellules répondant à la description des Figures (6) - (7) - (9) -(10) -(11) seraient plus efficaces par expansion en coin selon les diagonales en évitant des creux du support à l' intersection des rangées inter cellulaires, offrant ainsi une surface de support la plus uniforme; ces rangées correspondent aux zones d' assemblage (encollement, soudure ou autre) des feuilles supérieures 1 et inférieures 2.

L' enveloppe virtuelle extérieure 7 pour des supports anti-escarres peut avoir de dix à cent millimètres environ de section transversale, les parois des crevasses pouvant être espacées environ deux à vingt millimètres, l' epaisseur de la paroi d' une cellule peut varier de un demi à deux millimètres environ. On peut admettre pour un support anti escarre ou un rembourrage un nombre pair de crevasses entre quatre et huit, dix environ, l'axe central longitudinal 24 pouvant être un axe de symétrie. On peut admettre pour un support anti escarre ou un rembourrage un nombre impair de crevasse entre trois au moins et neuf approximativement, l' éventuel plan de symétrie passant par l'axe central. Il est à noter qu' il n' est absolument pas nécessaire d' avoir une symétrie dans les cellules pour une meilleur efficacité du support.

Tel qu' on peut le comprendre l'invention peut être adaptée à toute forme de cellule, dont nous retenons principalement et pour l' exemple les cellules comportant un méplat 29 entre deux crevasses 4, donc au minimum autant de méplats 29 que de crevasses 4:
- La cellule au repos dont on voit la section du corps 26 vue en coupe transversale (figure 3) des parois, à enveloppe extérieure 7 irrégulière sensiblement circulaire 15 pour moitié semi octogonale pour l' autre comprenant huit crevasses de formes différentes: une crevasse entre les deux demi moitié constituée d' une paroi droite 21 et l' autre convexe 10 et à l' opposé par rapport au centre 24 une crevasse constituée d' une paroi droite 21 et une convexe 11 ces deux premières crevasses présentant une contre dépouille, à mi chemin entre les deux premières crevasses sur le côté semi octogonal une crevasse à parois droites 21 avec dépouille, à l' opposé une crevasse à parois droites 21 avec contre dépouille, entre la première crevasse citée et la crevasse à parois droites et dépouille une crevasse avec une paroi droite 21 et l' autre en ligne brisée 12a à l' opposé une crevasse avec une paroi droite et l' autre brisée 12b entre la deuxième crevasse citée et la crevasse à parois droites et dépouille une crevasse à parois droites 21 sensiblement parallèles 4 et à l' opposé une crevasse avec une paroi droite 21 et l' autre concave 10, la cellule comportant un méplat 29 entre deux crevasses 4, donc au minimum autant de méplats 29 que de crevasses 4
- La cellule au repos dont on voit la section du corps 26 vue en coupe transversale (figure 5a) des parois, à enveloppe extérieure 7 sensiblement carrée 16 comprenant quatre crevasses 4 à parois sensiblement parallèles sur les quatre faces latérales de ce carré à équidistance des extrémités de chaque côté, la cellule comportant un méplat 29 entre deux crevasses 4, donc au minimum autant de méplats 29 que de crevasses 4.
- La cellule au repos dont on voit la section du corps 26 vue en coupe transversale (figure 6) des parois, à enveloppe extérieure 7 sensiblement carrée 16 comprenant quatre crevasses 4 à parois sensiblement parallèles sur les diagonales de ce carré, la cellule comportant un méplat 29 entre deux crevasses 4. donc au minimum autant de méplats 29 que de crevasses 4.
- La cellule au repos dont on voit la section du corps 26 vue en coupe transversale (figure 7) des parois, à enveloppe extérieure 7 sensiblement carrée 16 comprenant quatre crevasses 8 sur les diagonales de ce carré, les crevasses ayant des parois non parallèles sont plus larges à l' extrémité distale de la crevasse ou dépouille, la cellule comportant un méplat 29 entre deux crevasses 4, donc au minimum autant de méplats 29 que de crevasses 4.
- La cellule au repos dont on voit la section du corps 26 vue en coupe transversale (figure 8) des parois, à enveloppe extérieure 7 sensiblement octogonale 17 comprenant huit crevasses 4 à parois sensiblement parallèles, sur les huit faces latérales de cet octogone et deux périmètres concentriques intérieurs, chaque extrémité proximale ou fond de crevasses successives se terminant alternativement au niveau de chaque périmètre concentrique intérieur, la cellule comportant un méplat 29 entre deux crevasses 4, donc au minimum autant de méplats 29 que de crevasses 4.
- La cellule au repos dont on voit la section du corps 26 vue en coupe transversale (figure 9) des parois, à enveloppe extérieure 7 sensiblement circulaire 18 comprenant quatre crevasses 4 sensiblement parallèles, la cellule comportant un méplat 29 entre deux crevasses 4, donc au minimum autant de méplats 29 que de crevasses 4.
- La cellule au repos dont on voit la section du corps 26 vue en coupe transversale (figure 10) des parois, à enveloppe extérieure 7 sensiblement carrée 16 comprenant quatre crevasses 9 sur les diagonales de ce carré, les crevasses ayant des parois non parallèles sont plus larges à l' extrémité proximale de la crevasse ou fond ou contre dépouille, la cellule comportant un méplat 29 entre deux crevasses 4, donc au minimum autant de méplats 29 que de crevasses 4.
- La cellule au repos dont on voit la section du corps 26 vue en coupe transversale (figure 11) des parois à enveloppe extérieure 7 sensiblement circulaire 18 comprenant quatre crevasses 8 avec dépouille, la cellule comportant un méplat 29 entre deux crevasses 4, donc au minimum autant de méplats 29 que de crevasses 4.
- La cellule au repos dont on voit la section du corps 26 vue en coupe transversale (figure 13) des parois à enveloppe extérieure 7 sensiblement pentagonale 19 comprenant cinq crevasses 4 à parois sensiblement parallèles sur les cinq faces latérales de ce pentagone à équidistance des extrémités de chaque côté, la cellule comportant un méplat 29 entre deux crevasses 4, donc au minimum autant de méplats 29 que de crevasses 4.
- La cellule au repos dont on voit la section du corps 26 vue en coupe transversale (figure 14) des parois, à enveloppe extérieure 7 irrégulière sensiblement pentagonale 20 comprenant cinq crevasses 4 à parois sensiblement parallèles sur les cinq faces latérales de ce pentagone trois faces ayant une forme d' arc, continu sur trois sections comprises entre quatre crevasses les deux autres étant planesla cellule comportant un méplat 29 entre deux crevasses 4, donc au minimum autant de méplats 29 que de crevasses 4.
- La cellule au repos dont on voit la section du corps vue en coupe transversale (figure 15a) des parois à enveloppe extérieure 7 sensiblement carrée 16 comprenant cinq crevasses 4 à parois sensiblement parallèles dont deux crevasses sont situées au niveau des angles supérieurs de ce carré deux autres sur les faces latérales du carré et au deux tiers de la longueur de ces faces plus proches de la base du carré et la cinquième au milieu de la base du carré, la cellule comportant un méplat 29 entre deux crevasses 4, donc au minimum autant de méplats 29 que de crevasses 4.
- La cellule au repos dont on voit la section du corps 26 vue en coupe transversale (figure 16) des parois, à enveloppe extérieure 7 sensiblement pentagonale 19 comprenant dix crevasses 4 dont cinq crevasses sur les cinq faces latérales de ce pentagone, les cinq autres aux cinq sommets de ce pentagone et deux périmètres concentriques intérieurs, le fond de crevasses contiguës se terminant au niveau de chaque périmètre ou enveloppe intérieur, la cellule comportant un méplat 29 entre deux crevasses 4, donc au minimum autant de méplats 29 que de crevasses 4.
- La cellule au repos dont on voit la section du corps 26 vue en coupe transversale (figure 17) des parois à enveloppe extérieure 7 sensiblement circulaire 18 comprenant cinq crevasses 4 à parois sensiblement parallèle, la cellule comportant un méplat 29 entre deux crevasses 4, donc au minimum autant de méplats 29 que de crevasses 4.
- La cellule au repos dont on voit la section du corps 26 vue en coupe transversale (figure 19) des parois, à enveloppe extérieure 7 sensiblement carrée 16 comprenant cinq crevasses 4 à parois sensiblement parallèles dont deux crevasses à parois droites sont situées au niveau des angles supérieurs de ce carré, deux autres sur les faces latérales du carré et au deux tiers de la longueur de ces faces plus proches de la base du carré , le fond s' écartant du centre de la cellule en direction du fond des deux premières crevasses contiguës chaque crevasse ayant une paroi concave 10 et l'autre convexe 11 parallèles 4 et la cinquième crevasse à parois droites 4 au milieu de la base du carré, la cellule comportant un méplat 29 entre deux crevasses 4, donc au minimum autant de méplats 29 que de crevasses 4.
- La cellule au repos dont on voit la section du corps vue en coupe transversale des parois à enveloppe extérieure sensiblement carrée comprenant six ailes à parois parallèles et six crevasses a parois parallèles, l' ensemble étant disposé par comparaison à deux peignes à trois dents accolés dos à dos les trois dents des deux peignes représentant les six ailes, donc sur chacune des deux faces opposées de l' enveloppe extérieure sont visibles deux crevasses de chaque coté d' une aile centrale, les deux crevasses étant elles mêmes entourées de deux ailes parallèles à la première aile centrale, les faces extérieures des deux ailes entourant la première étant elles mêmes constitutives de l' enveloppe extérieure ; les ouvertures des deux dernières crevasses à parois parallèles étant disposées sur les milieux des deux autres cotés opposés et perpendiculaires aux ailes disposées sur les deux premiers cotés de l' enveloppe ; les ailes à parois parallèles étant caractérisées en ce que leur troisième face suivant le trajet de l' enveloppe extérieure est constituée d' un méplat soit six méplats, la cellule étant constituée de six crevasses à parois parallèles ; selon l' invention nous retiendrons la précedente cellule à laquelle sur les quatre faces d' ailes aux quatre coins de l' enveloppe constitutives des deux derniers cotés de l' enveloppe extérieure nous avons aussi un méplat, soit une cellule à six crevasses et dix méplats ; les méplats, d' une longueur égale du quart aux trois quarts de la longeur séparant deux ouvertures de crevasses successives, étant plus éloignés des plans de symétrie de la cellule que les autres points constitutifs de l'enveloppe extérieure sur son trajet entre deux points situés à l'ouverture de deux crevasses successives.

Selon l'invention, la mise en oeuvre de ces supports peut donc s'appliquer à la réalisation de matelas, coussins, rembourrages anti-escarres, mais aussi tels que matelas participant au confort d'un individu, coussins, dossiers et comme rembourrages ou protections de produits fragiles, systèmes anti-vibratoire la description de l'avantage conféré par l'invention n'est pas limitative du procédé d'obtention du produit manufacturé: avec des mandrins ou moules mâles par trempage de préférence à des moules femelles pour des raisons de finition de surface des moules, moule contre moule par injection, moule de rotomoulage, thermoformage ou autres procédés.

Il demeure bien entendu que la présente invention n'est pas limitée aux exemples de réalisation décrits et représentés ci-dessus mais qu'elle en englobe toutes les variantes.

## Revendications

1. Rembourrage ou support comprenant des cellules expansibles dont la section vue en coupe transversale au niveau du corps (26) d' une cellule au repos (3) montre des ailes de la dite cellule qui comportent au moins trois faces dont deux faces au moins issues chacune des parois de deux crevasses successives **caractérisées en ce que** la troisième face suivant le trajet de l' enveloppe extérieure comporte au moins un méplat sur une partie de son trajet, tous les points constitutifs de ce méplat (29) étant plus éloignés du centre de la cellule que les autres points constitutifs de cette troisième face.

2. Rembourrage ou support selon la revendication 1 comprenant des cellules dont on voit la section du corps vue en coupe transversale des parois à enveloppe extérieure sensiblement carrée comprenant six ailes à parois parallèles et six crevasses à parois parallèles, l' ensemble étant disposé par comparaison à deux peignes à trois dents accolés dos à dos les trois dents des deux peignes représentant les six ailes, donc sur chacune des deux faces opposées de l' enveloppe extérieure sont visibles deux crevasses de chaque coté d' une aile centrale, les deux crevasses étant elles mêmes entourées de deux ailes parallèles à la première aile centrale, les faces extérieures des deux ailes entourant la première étant elles mêmes constitutives de l' enveloppe extérieure ; les ouvertures des deux dernières crevasses à parois parallèles étant disposées sur les milieux des deux autres cotés opposés et perpendiculaires aux ailes disposées sur les deux premiers cotés de l' enveloppe ; les ailes à parois parallèles étant **caractérisées en ce que** leur troisième face suivant le trajet de l' enveloppe extérieure est constituée d' un méplat et sur laquelle sur les quatre faces d' ailes aux quatre coins de l' enveloppe constitutives des deux derniers cotés de l' enveloppe extérieure nous avons aussi un méplat, soit une cellule à six crevasses (4) et dix méplats (29) ; les méplats, d' une longueur égale du quart aux trois quarts de la longueur séparant deux ouvertures de crevasses successives, étant plus éloignés des plans de symétrie de la cellule que les autres points constitutifs de l'enveloppe extérieure sur son trajet entre deux points situés à l'ouverture de deux crevasses successives.

3. Rembourrage ou support selon la revendication 1 comprenant des cellules **caractérisées en ce que** la cellule au repos dont on voit la section du corps (26) vue en coupe transversale des parois, à enveloppe extérieure sensiblement circulaire comprenant quatre crevasses (4) sensiblement parallèles, comporte un méplat (29) entre deux crevasses, donc autant de méplats que de crevasses.

4. Rembourrage ou support selon la revendication 1 comprenant des cellules **caractérisées en ce que** la cellule au repos (3) dont on voit la section du corps vue en coupe transversale des parois, à enveloppe extérieure sensiblement circulaire comprenant quatre crevasses (8) avec dépouille, comporte un méplat (29) entre deux crevasses, donc autant de méplats que de crevasses.

5. Rembourrage ou support selon la revendication 1 comprenant des cellules **caractérisées en ce que** la cellule au repos (3) dont on voit la section du corps vue en coupe transversale des parois, à enveloppe extérieure irrégulière sensiblement pentagonale comprenant cinq crevasses (4) à parois sensiblement parallèles sur les cinq faces latérales de ce pentagone ,trois faces ayant une forme d' arc, continu sur trois sections comprises entre quatre crevasses, les deux autres étant planes, comporte un méplat (29) entre deux crevasses, donc autant de méplats que de crevasses.

6. Rembourrage ou support selon la revendication 1 comprenant des cellules **caractérisées en ce que** la cellule au repos (3) dont on voit la section du corps vue en coupe transversale des parois à enveloppe extérieure sensiblement circulaire comprenant cinq crevasses (4) à parois sensiblement parallèle, la cellule comportant un méplat (29) entre deux crevasses, donc autant de méplats que de crevasses.

7. Rembourrage ou support selon la revendication 1 comprenant des cellules **caractérisées en ce que** la cellule au repos dont on voit la section du corps vue en coupe transversale des parois, à enveloppe extérieure sensiblement carrée comprenant quatre crevasses (4) à parois sensiblement parallèles sur les quatre faces latérales de ce carré à équidistance des extrémités de chaque côté, la cellule comportant un méplat (29) entre deux crevasses, donc au minimum autant de méplats que de crevasses.

8. Rembourrage ou support selon la revendication 1 comprenant des cellules **caractérisées en ce que** la cellule au repos dont on voit la section du corps vue en coupe transversale des parois, à enveloppe extérieure sensiblement carrée comprenant quatre crevasses (4) à parois sensiblement parallèles sur les diagonales de ce carré, la cellule comportant un méplat (29) entre deux crevasses, donc au minimum autant de méplats que de crevasses.

9. Rembourrage ou support selon la revendication 1 comprenant des cellules **caractérisées en ce que** la cellule au repos dont on voit la section du corps vue en coupe transversale des parois, à enveloppe extérieure sensiblement carrée comprenant quatre crevasses (8) sur les diagonales de ce carré, les crevasses ayant des parois non parallèles sont plus larges à l' extrémité distale de la crevasse ou dépouille, la cellule comportant un méplat (29) entre deux crevasses, donc au minimum autant de méplats que de crevasses.

10. Rembourrage ou support selon la revendication 1 comprenant des cellules **caractérisées en ce que** la cellule au repos dont on voit la section du corps vue en coupe transversale des parois, à enveloppe extérieure sensiblement octogonale comprenant huit crevasses (4) à parois sensiblement parallèles sur les huit faces latérales de cet octogone et deux périmètres concentriques intérieurs, chaque extrémité proximale ou fond de crevasses successives se terminant alternativement au niveau de chaque périmètre concentrique intérieur, la cellule comportant un méplat (29) entre deux crevasses, donc au minimum autant de méplats que de crevasses.

11. Rembourrage ou support selon la revendication 1 comprenant des cellules **caractérisées en ce que** la cellule au repos dont on voit la section du corps vue en coupe transversale des parois, à enveloppe extérieure sensiblement carrée comprenant quatre crevasses (9) sur les diagonales de ce carré, les crevasses ayant des parois non parallèles sont plus larges à l' extrémité proximale de la crevasse ou fond ou contre dépouille, la cellule comportant un méplat (29) entre deux crevasses, donc au minimum autant de méplats que de crevasses.

12. Rembourrage ou support selon la revendication 1 comprenant des cellules **caractérisées en ce que** la cellule au repos dont on voit la section du corps vue en coupe transversale des parois, à enveloppe extérieure sensiblement pentagonale comprenant cinq crevasses (4) à parois sensiblement parallèles sur les cinq faces latérales de ce pentagone à équidistance des extrémités de chaque côté, la cellule comportant un méplat (29) entre deux crevasses, donc au minimum autant de méplats que de crevasses.

13. Rembourrage ou support selon la revendication 1 comprenant des cellules **caractérisées en ce que** la cellule au repos dont on voit la section du corps vue en coupe transversale des parois, à enveloppe extérieure sensiblement carrée comprenant cinq crevasses (4) à parois sensiblement parallèles dont deux crevasses sont situées au niveau des angles supérieurs de ce carré ,deux autres sur les faces latérales du carré et au deux tiers de la longueur de ces faces plus proches de la base du carré et la cinquième au milieu de la base du carré, la cellule comportant un méplat (29) entre deux crevasses, donc au minimum autant de méplats que de crevasses.

14. Rembourrage ou support selon la revendication 1 comprenant des cellules **caractérisées en ce que** la cellule au repos dont on voit la section du corps vue en coupe transversale des parois, à enveloppe extérieure sensiblement pentagonale comprenant dix crevasses (4) dont cinq crevasses sur les cinq faces latérales de ce pentagone, les cinq autres aux cinq sommets de ce pentagone et deux périmètres concentriques intérieurs, le fond de crevasses contiguës se terminant au niveau de chaque périmètre ou enveloppe intérieur, la cellule comportant un méplat (29) entre deux crevasses, donc au minimum autant de méplats que de crevasses.

15. Rembourrage ou support selon la revendication 1 comprenant des cellules **caractérisées en ce que** la cellule au repos dont on voit la section du corps vue en coupe transversale des parois, à enveloppe extérieure sensiblement carrée comprenant cinq crevasses (4) à parois sensiblement parallèles dont deux crevasses à parois droites sont situées au niveau des angles supérieurs de ce carré, deux autres sur les faces latérales du carré et au deux tiers de la longueur de ces faces plus proches de la base du carré, le fond s' écartant du centre de la cellule en direction du fond des deux premières crevasses contiguës chaque crevasse ayant une paroi concave (10) et l'autre convexe (11) parallèles et la cinquième crevasse à parois droites (4) au milieu de la base du carré, la cellule comportant un méplat (29) entre deux crevasses, donc au minimum autant de méplats que de crevasses.

16. Rembourrage ou support comprenant des cellules expansibles dont.le corps (26) de la cellule au repos (3) comprenant des ailes issues chacune de deux crevasses successives vu en coupe transversale est **caractérisé en ce que** les ailes de forme sensiblement triangulaire, dont un sommet est intérieur, possèdent au moins trois faces dont deux faces du triangle, jamais parallèles pour toutes les ailes, sont issues des parois de deux crevasses successives (4); la troisième face entre deux crevasses (28) sur le trajet extérieur de la cellule possède au moins un méplat (29) dont tous les points composant ce méplat sont plus éloignés du centre (24) de la cellule que les autres points de la dite face.

## Patentansprüche

1. Polsterung oder Unterlage, die ausdehnbare Zellen enthalten, deren Schnitt, gesehen im Querschnitt am Beispiel eines Zellkörpers (26) im Ruhezustand (3), Flügel der obengenannten Zelle zeigt, die mindestens drei Seiten aufweisen, von denen mindestens zwei Seiten jeweils aus den Trennwänden zwei aufeinanderfolgender Spalten stammen, die so beschaffen sein sollen, dass die dritte Fläche, die dem Verlauf der äusseren Hülle folgt, mindestens eine Abflachung auf ihrem Verlauf enthält, wobei die Bestandteile dieser Abflachung (29) dem Zellzentrum weiter entfernt liegen sollen als die anderen Bestandteile dieser dritten Fläche.

2. Polsterung oder Unterlage gemäss Forderung 1 sollen Zellen beinhalten, deren Körperschnitt im Querschnitt gesehen Trennwände mit genau viereckiger äusserer Hülle enthalten soll, sechs Flügel mit parallelen Trennwänden und sechs Spalten mit jeweils parallelen Trennwänden enthalten soll, wobei das Ganze im Vergleich wie zwei aneinandergereihte Kämme angeordnet sein soll, deren Zähne die sechs Flügel darstellen ; auf jeder der zwei gegenüberliegenden Seiten der äusseren Hülle sind also zwei Spalten von jeder Seite jedes zentralen Flügels sichtbar, wobei die zwei Spalten beide ihrerseits von zwei zum ersten Hauptflügel parallel liegenden Flügeln umgeben sein sollen ; die Aussenseiten der beiden Flügel, die den ersten umgeben, sollen ihrerseits Bestandteil der Aussenhülle sein ; die Öffnungen der beiden letztgenannten Spalten mit parallelen Trennwänden sollen an den Mittelpunkten der beiden anderen Seiten befinden, die den beiden ersten Seiten zugeordneten Flügeln gegenüberliegend und in senkrechter Position angeordnet sein sollen ; die Flügel mit parallelen Trennwänden sollen so beschaffen sein, dass ihre dritte Seite, die dem Verlauf der Aussenhülle folgt, aus einer Abflachung besteht und wir auf dieser auf den vier Seiten der Flügel in den vier Ecken der Hülle und Hauptbestandteile der beiden letzten Seiten der Aussenhülle wiederum eine Abflachung vorfinden, d.h. eine Zelle mit sechs Spalten (4) und zehn Abflachungen (29) ; die Abflachungen, alle von gleicher Länge eines Viertels bis zu drei Vierteln der Länge, die zwei Öffnungen zwei aufeinanderfolgender Spalten trennt, sollen von der symmetrischen Ebene der Zelle weiter entfernt liegen als die anderen wesentlichen Punkte der Aussenhülle in ihrem Verlauf zwischen zwei sich an der Öffnung von zwei aufeinanderfolgenden Spalten befindenden Punkten.

3. Polsterung oder Unterlage gemäss Forderung 1 sollen Zellen beinhalten, die so beschaffen sind, dass die Zelle im Ruhezustand, deren Körperschnitt (26) im Querschnitt der Trennwände zu sehen ist, und die eine genau kreisförmige Aussenhülle besitzt, vier genau parallele Spalten (4) enthalten soll, sowie eine Abflachung (29) zwischen zwei Spalten, also ebensoviele Abflachungen wie Spalten.

4. Polsterung oder Unterlage gemäss Forderung 1 sollen Zellen beinhalten, die so beschaffen sind, dass die Zelle im Ruhezustand (3), deren Körperschnitt im Querschnitt der Trennwände zu sehen ist und die eine genau kreisförmige Aussenhülle besitzt, vier Spalten (8) mit abgezogener Hülle besitzen soll, sowie eine Abflachung (29) zwischen zwei Spalten, also ebensoviele Abflachungen wie Spalten.

5. Polsterung oder Unterlage gemäss Forderung 1 sollen Zellen beinhalten, die so beschaffen sind, dass die Zelle im Ruhezustand (3), deren Körperschnitt im Querschnitt der Trennwände zu sehen ist und die eine unregelmässige und genau fünfseitige Aussenhülle besitzt, fünf Spalten (4) besitzen soll, die genau parallele Trennwände auf den fünf seitlichen Flächen dieses Fünfecks haben sollen, wobei drei Flächen eine bogenförmige Form haben; dieses Fünfeck erstreckt sich über drei zwischen vier Spalten enthaltene Teile, wobei die anderen eben sind, und es soll eine Abflachung (29) zwischen zwei Spalten enthalten, also ebensoviele Abflachungen wie Spalten.

6. Polsterung oder Unterlage gemäss Forderung 1 sollen Zellen beinhalten, die so beschaffen sind, dass die Zelle im Ruhezustand (3), deren Körperschnitt im Querschnitt der Trennwände zu sehen ist und die eine genau kreisförmige Aussenhülle besitzt, fünf Spalten (4) mit genau parallelen Trennwänden besitzen soll ; die Zelle soll eine Abflachung (29) zwischen zwei Spalten enthalten, also ebensoviele Abflachungen wie Spalten.

7. Polsterung oder Unterlage gemäss Forderung 1 sollen Zellen beinhalten, die so beschaffen sind, dass die Zelle im Ruhezustand, deren Körperschnitt im Querschnitt der Trennwände zu sehen ist und die eine genau viereckige Aussenhülle besitzt, vier Spalten (4) mit genau parallelen Trennwänden an den vier Seitenflächen dieses Vierecks in genau gleicher Entfernung der Endpunkte jeder Seite besitzen soll ; die Zellesoll eine Abflachung (29) zwischen zwei Spalten aufweisen, also mindestens ebensoviele Abflachungen wie Spalten.

8. Polsterung oder Unterlage gemäss Forderung 1 sollen Zellen beinhalten, die so beschaffen sind, dass die Zelle im Ruhezustand, deren Körperschnitt im Querschnitt der Trennwände zu sehen ist und die eine genau viereckige Aussenhülle besitzt, vier Spalten (4) mit genau parallelen Trennwänden auf den Diagonalen dieses Vierecks besitzen soll ; die Zelle soll eine Abflachung (29) zwischen zwei Spalten aufweisen, also mindestens ebensoviele Abflachungen wie Spalten.

9. Polsterung oder Unterlage gemäss Forderung 1 sollen Zellen beinhalten, die so beschaffen sind, dass die Zelle im Ruhezustand, deren Körperschnitt im Querschnitt der Trennwände zu sehen ist und die eine genau viereckige Aussenhülle besitzt, vier Spalten (8) auf den Diagonalen dieses Vierecks besitzen soll, wobei die Spalten mit nicht parallelen Trennwänden am von der Spalte oder abgezogenen Hülle entferntesten Endpunkt breiter sein sollen ; die Zelle soll eine Abflachung (29) zwischen zwei Spalten enthalten, also mindestens ebensoviele Abflachungen wie Spalten.

10. Polsterung oder Unterlage gemäss Forderung 1 sollen Zellen beinhalten, die so beschaffen sind, dass die Zelle im Ruhezustand , deren Körperschnitt im Querschnitt der Trennwände zu sehen ist und die eine genau achteckige Aussenhülle besitzt, acht Spalten (4) mit genau parallelen Trennwänden auf den acht Seitenflächen dieses Achtecks und zwei innere konzentrische Umfânge besitzen soll, wobei jeder am nahegelegenste Endpunkt oder Boden aufeinanderfolgender Spalten abwechselnd auf der Höhe eines jeden konzentrischen Umfangs beendet sein soll ; die Zelle soll eine Abflachung (29) zwischen zwei Spalten aufweisen, also mindestens ebensoviele Abflachungen wie Spalten.

11. Polsterung oder Unterlage gemäss Forderung 1 sollen Zellen beinhalten, die so beschaffen sind, dass die Zelle im Ruhezustand, deren Körperschnitt im Querschnitt der Trennwände zu sehen ist un die eine genau viereckige Aussenhülle besitzt, vier Spalten (9) auf den Diagonalen dieses Vierecks besitzen soll ; die Spalten mit nicht parallelen Trennwänden sollen am von der Spalte oder dem Boden oder der abgezogenen Hülle entferntesten Endpunkt breiter sein ; die Zelle soll eine Abflachung (29) zwischen zwei Spalten aufweisen, also mindestens ebensoviele Abflachungen wie Spalten.

12. Polsterung oder Unterlage gemäss Forderung 1 sollen Zellen beinhalten, die so beschaffen sind, das die Zelle im Ruhezustand, deren Körperschnitt im Querschnitt der Ttrennwände zu sehen ist und die eine genau fünfeckige Aussenhülle besitzt, fünf Spalten (4) mit genau parallelen Trennwänden auf den fünf Seitenflächen dieses Fünfecks in genau gleicher Entfernung der Endpunkte jeder Seite besitzen soll ; die Zelle soll eine Abflachung (29) zwischen zwei Spalten aufweisen, also mindestens ebensoviele Abflachungen wie Spalten.

13. Polsterung oder Unterlage gemäss Forderung 1 sollen Zellen beinhalten, die so beschaffen sind, dass die Zelle im Ruhezustand, deren Körperschnitt im Querschnitt der Trennwände zu sehen ist und die eine genau viereckige Aussenhülle besitzt, fünf Spalten (4) mit genau parallelen Trennwänden besitzen soll, von denen zwei Spalten sich in Höhe der oberen Winkel dieses Vierecks befinden sollen, zwei andere auf den Seitenflächen des Vierecks und auf zwei Dritteln der Länge dieser der Grundfläche des Vierecks am nächsten liegenden Flächen und die fünfte in der Mitte der Grundfläche des Vierecks ; die Zelle soll eine Abflachung (29) zwischen zwei Spalten aufweisen, also mindestens ebensoviele Abflachungen wie Spalten.

14. Polsterung oder Unterlage gemäss Forderung 1 sollen Zellen beinhalten, die so beschaffen sind, dass die Zelle im Ruhezustand, deren Köperschnitt im Querschnitt der Trennwände zu sehen ist und die eine genau fünfeckige Aussenhülle besitzt, zehn Spalten (4) besitzen soll, von denen fünf sich auf den fünf Seitenflächen dieses Fünfecks befinden sollen, die fünf anderen an den fünf Spitzen dieses Fünfecks und den zwei inneren konzentrischen Umfangen ; der Boden der angrenzenden Spalten soll auf der Ebene jedes Umfangs oder jeder Innenhülle beendet sein ; die Zelle soll eine Abflachung (29) zwischen zwei Spalten aufweisen, also mindestens ebensoviele Abflachungen wie Spalten.

15. Polsterung oder Unterlage gemäss Forderung 1 sollen Zellen beinhalten, die so beschaffen sind, dass die Zelle im Ruhezustand, deren Körperschnitt im Querschnitt der Trennwände zu sehen ist und die eine genau viereckige Aussenhülle besitzt, fünf Spalten (4) mit genau parallelen Trennwänden besitzen soll, von denen sich zwei Spalten mit geraden Trennwänden auf der Höhe der oberen Winkel dieses Vierecks befinden sollen, zwei andere auf den Seitenflächen des Vierecks und auf zwei Dritteln der Länge dieser der Grundfläche des Vierecks am nächsten liegenden Seiten ; der Boden soll sich vom Zentrum der Zelle weg in Richtung der zwei ersten angrenzenden Spalten bewegen, wobei jede Spalte parallel eine konkave Trennwand (10) und eine konvexe Trennwand (11) haben soll, sowie die fünfte Spalte mit gerader Trennwand (4) in der Mitte der Grundfläche des Vierecks ; die Zelle soll eine Abflachung (29) zwischen zwei Spalten aufweisen, also mindestens ebensoviele Abflachungen wie Spalten.

16. Polsterung oder Unterlage sollen ausdehnbare Zellen enthalten, deren Körper (26) der Zelle im Ruhezustand (3) Flügel enthalten soll, die jeweils aus zwei hintereinanderfolgenden Spalten entstanden sind ; Zellen, deren Querschnitt so beschaffen ist, dass dass die Flügel von genau dreieckiger Form, deren Gipfel innen liegt, mindestens drei Seiten, davon zwei Seiten des Dreiecks, besitzen, Seiten, die nie für alle Flügel parallel liegen und dass die Flügel aus den Trennwänden von zwei hintereinanderliegenden Spalten (4) entstehen sollen ; die dritte Seite zwischen zwei Spalten (28) auf dem äusseren Verlauf der Zelle soll mindestens eine Abflachung (28) enthalten, deren sämtliche Punkte, die die Abflachung bilden, weiter vom Zentrum (24) entfernt sein sollen als die anderen Punkte der genannten Fläche.

## Claims

1. Padding or support including expansible cells whose section seen in a transverse section at the level of the body (26) of a cell in a resting state (3) shows wings of the said cell which possess at least three sides, two of which at least stemming from the walls of two successive fissures **characterized by** the fact that the third side following the path of the external sheath possesses at least a flat part on a portion of its track, all the constituent points of this flat part (29) being further away from the center of the cell than the other points components of that third side.

2. Padding or support according to claim 1 including cells whose section of the body can be seen in transversal section of the walls with external sheath perceptibly square, possessing six wings with parallel walls and six fissures with parallel walls, altogether laid out by comparison with two three-toothed combs placed back to back, the three teeth of the two combs representing the six wings, therefore on each of the two opposite side of its external sheath, two fissures can be seen on either side of a central wing, the two fissures being themselves surrounded by two wings parallel to the first central wing, the external sides of the two wings surrounding the first one being themselves constituent of the external sheath; the openings of the last two fissures with parallel walls being laid on the midpoints of the other two opposite sides and perpendicular to the wings laid on the first two sides of the sheath; the wings with parallel walls being distinguished by the fact that their third side following the track of the external sheath is made up of a flat part and on the four wing sides of which, in the four corners of the constituent sheath, we also have a flat part, that is to say a cell with six fissures (4) and ten flat parts (29); the flat parts being as long as a quarter to three-quarters of the length between two openings of successive fissures, being further away from the symmetry planes of the cell than the other constituent points of the external sheath on its track between two points located at the opening of two successive fissures.

3. Padding or support according to claim 1 including cells **characterized by** the fact that the cell in its resting state whose section of the body (26) can be seen in a transverse section of its walls, with external sheaths perceptibly circular possessing four fissures (4) perceptibly parallel, possesses a flat part (29) between two fissures, therefore as many flat parts as fissures.

4. Padding or support according to claim 1 including cells **characterized by** the fact that the cell in its resting state (3) whose section of the body can be seen in a transverse section of the walls, with perceptibly circular external sheath, possessing four fissures (8) with draft, possesses a flat part (29) between two fissures, therefore as many flat parts as fissures.

5. Padding or support according to claim 1 including cells **characterized by** the fact that the cell in its resting state (3) whose section of the body can be seen in a transverse section of the walls, with irregular external sheath perceptibly pentagonal including five fissures (4) with perceptibly parallel walls on the five lateral sides of this pentagon, three of the sides being in the shape of an arc, continued on three sections located between four fissures, the other two being flat, possesses a flat part (29) between two fissures, therefore as many flat parts as fissures.

6. Padding or support according to claim 1 including cells **characterized by** the fact that the cell in its resting state (3) whose section of the body can be seen in a transverse section of the walls with ex ternal sheath perceptibly circular possessing five fissures (4) with perceptibly parallel walls, the cell possessing a flat part (29) between two fissures, therefore as many flat parts as fissures.

7. Padding or support according to claim 1 including cells **characterized by** the fact that the cell in its resting state whose section of the body can be seen in a transverse section of the walls with external sheath perceptibly square possessing four fissures (4) with perceptibly parallel walls on the four lateral sides of this square, half-way between the ends of each side, the cell possessing a flat part (29) between two fissures, therefore at least as many flat parts as fissures.

8. Padding or support according to claim 1 including cells **characterized by** the fact that the cell in its resting state whose section of the body can be seen in a transverse section of the walls with external sheath perceptibly square possessing four fissures (4) with perceptibly parallel walls on the diagonal lines of this square, the cell possessing a flat part (29) between two fissures, therefore at least as many flat parts as fissures.

9. Padding or support according to claim 1 including cells **characterized by** the fact that the cell in its resting state whose section of the body can be seen in a transverse section of the walls with external sheath perceptibly square possessing four fissures (8) on the diagonal lines of this square, the fissures with non parallel walls being wider at the distal end of the fissure or draft, the cell possessing a flat part (29) between two fissures, therefore at least as many flat parts as fissures.

10. Padding or support according to claim 1 including cells **characterized by** the fact that the cell in its resting state whose section of the body can be seen in a transverse section of the walls with external sheath perceptibly octagonal possessing eight fissures (4) with perceptibly parallel walls on the eight lateral sides of this octagon and two internal concentric perimeters, each proximal end or bottom of successive fissure alternatively terminating at the level of each internal concentric perimeter, the cell possessing a flat part (29) between two fissures, therefore at least as many flat parts as fissures.

11. Padding or support according to claim 1 including cells **characterized by** the fact that the cell in its resting state whose section of the body can be seen in a transverse section of the walls with external sheath perceptibly square possessing four fissures (9) on the diagonal lines of this square, the fissures with non parallel walls being wider at the proximal end of the fissure or bottom or counter draft, the cell possessing a flat part (29) between two fissures, therefore at least as many flat parts as fissures.

12. Padding or support according to claim 1 including cells **characterized by** the fact that the cell in its resting state whose section of the body can be seen in a transverse section of the walls, with external sheath perceptibly pentagonal including five fissures (4) with perceptibly parallel walls on the five lateral sides of this pentagon , half-way between the ends of each side, the cell possessing a flat part (29) between two fissures, therefore at least as many flat parts as fissures.

13. Padding or support according to claim 1 including cells **characterized by** the fact that the cell in its resting state whose section of the body can be seen in a transverse section of the walls, with external sheath perceptibly square including five fissures (4) with perceptibly parallel walls, two of which are located at the level of the top corners of this square, two others on the lateral sides of the square, at two-thirds of the length of these sides nearer to the base of the square, and the fifth in the middle of the base of the square, the cell possessing a flat part (29) between two fissures, therefore at least as many flat parts as fissures.

14. Padding or support according to claim 1 including cells **characterized by** the fact that the cell in its resting state whose section of the body can be seen in a transverse section of the walls, with external sheath perceptibly pentagonal including ten fissures (4), five of which on the five lateral sides of this pentagon, the other five at the five vertexes of this pentagon and two internal concentric perimeters, the bottom of contiguous fissures terminating at the level of each internal perimeter or sheath, the cell possessing a flat part (29) between two fissures, therefore at least as many flat parts as fissures.

15. Padding or support according to claim 1 including cells **characterized by** the fact that the cell in its resting state whose section of the body can be seen in a transverse section of the walls, with external sheath perceptibly square including five fissures (4) with perceptibly parallel walls, two of which with straight walls are located at the level of the top corners of this square, two others on the lateral sides of the square, at two-thirds of the length of these sides nearer to the base of the square, its bottom drifting from the center of the cell towards the bottom of the first two contiguous fissures, each fissure having one wall concave (10) and the other convex (11), parallel to each other, and the fifth fissure with straight walls (4) in the middle of the base of the square, the cell possessing a flat part (29) between two fissures, therefore at least as many flat parts as fissures.

16. Padding or support including expansible cells whose body (26) of the cell in the resting state (3) possessing wings all of them coming from two successive fissures seen in transverse section, is **characterized by** the fact that the wings of a perceptibly triangular shape and one apex of which is internal, possess three sides at least, two of which are the sides of the triangle, never parallel for all the wings, and come from the walls of two successive fissures (4); the third side between two fissures (28) on the external path of the cell possesses one flat part at least (29), all the constituent points of this flat part being further apart from the center (24) of the cell than the other points of the said side.
